# EUROPÄISCHE PATENTSCHRIFT

(11) **EP 0 255 602 B1**
(45) Veröffentlichungstag und Bekanntmachung des Hinweises auf die Patenterteilung: **11.04.1990**
(21) Anmeldenummer: 87109220.1
(22) Anmeldetag: 26.06.1987
(51) Int. Cl.: D01G 23/02, D01H 4/32

(54) **Anordnung zum Beliefern einer Faserbearbeitungsmaschine**
Installation for feeding a fibre-processing machine
Installation pour alimenter une machine travaillant des fibres

(30) Priorität: 08.07.1986 CH 2751/86
(43) Veröffentlichungstag der Anmeldung: 10.02.1988
(73) Patentinhaber: MASCHINENFABRIK RIETER AG, CH-8406 Winterthur (CH)
(72) Erfinder: Stäheli, Paul, CH-9535 Wilen b/Wil (CH); Knabenhans, Fritz, CH-8404 Winterthur (CH)

(56) Entgegenhaltungen:
- CH-A- 620 949
- DE-A- 2 603 825
- GB-A- 1 284 214
- GB-A- 2 073 267

## Beschreibung

Die vorliegende Erfindung bezieht sich auf eine Anordnung zum Beliefern einer Faserbearbeitungsmaschine gemäss dem Oberbegriff des Patentanspruchs 1.

Eine solche Anordnung ist durch die Europäische Patentanmeldung Nr. 0 175 851 bereits bekannt. Gemäss dieser wird durch das Vorsehen eines Umlenkelementes bzw. eines Prallorgans eine verbesserte Homogenität des im Füllschacht angesammelten Fasermaterials erhalten.

Es wurde nun gefunden, dass bei einer Anordnung gemäss dem Oberbegriff des Patentanspruchs 1 mit einfachen Mitteln nochmals eine erhebliche Verbesserung des sich im Füllschacht befindlichen Fasermaterials, d.h. der sich im Füllschacht befindlichen Vorlage, erhalten werden kann. Die Verbesserung besteht in einer besseren Homogenität und grösseren Kompaktheit der Vorlage.

Erfindungsgemäss weist die Anordnung die im kennzeichnenden Teil des Anspruchs 1 aufgeführten Merkmale auf.

Die Erfindung ergibt somit die zusätzlichen Vorteile, dass Formänderungen an bereits bestehenden Anlagen, insbesondere zusätzliche Platzbeanspruchungen, oder anzubringende oder sperrige Aggregate, nicht notwendig sind.

Es ist zu beachten, dass bei der eingangs erwähnten Patentanmeldung die höhere Homogenität der Vorlage durch eine Reduktion der kinetischen Energie der einfliegenden Flocken und durch Ablenken derselben, erhalten wird. Es kann sich daher die Frage stellen, ob durch die gemäss der Erfindung zusätzlich vorgesehenen Flügel die Flockengeschwindigkeit nicht noch weiter erhöht und damit die Homogenität der Vorlage verschlechtert werde. In diesem Zusammenhang ist zu beachten, dass am Ort der Oeffnerwalze und der beiden Klemmwalzen der Füllschacht relativ gut abgeschlossen ist, sodass als Folge der Flügel nur eine geringe Zunahme der von aussen in den Schacht hinein gelangenden Aussenluft eintritt und somit, gleichbleibende Rotationsgeschwindigkeit der Walze vorausgesetzt, keine Ursache für eine wesentlich höhere Geschwindigkeit derselben vorhanden ist.

Hingegen ergibt sich eine merkliche Erhöhung des Luftdrucks am Eingang des Füllschachts und damit auf die sich in diesem befindliche Vorlage. Der erhöhte Luftdruck, bzw. der erhöhte Luftdurchsatz, bewirkt ein stärkeres Zusammendrücken der Vorlage. Das Zusammendrücken der Vorlage wird nämlich durch den auf sie wirkenden Druck und durch die sie durchquerende Luftmenge erzeugt. Man erhält eine grössere Verdichtung derselben, da, wie die Praxis zeigt, überraschend eine zusätzliche Homogenität der Vorlage dadurch eintritt, dass die Faserflocken gegenseitig in der Weise näher zusammen gedrängt werden, dass insbesondere Fasermaterial in zwischen den Flocken anfänglich vorhandene Hohlräume hineingeschoben wird, sodass die Hohlräume mit Fasern gefüllt und damit ausser durch Zusammendrücken auch auf diese Weise eliminiert werden.

Im folgenden sei die Erfindung an Hand von Ausführungsbeispielen und der Figuren der Zeichnung näher erläutert. In der letzteren ist
Fig. 1 eine schematische Seitenansicht einer erfindungsgemässen Anordnung,
Fig. 2 eine vergrösserte Ansicht des die Oeffnerwalze und die Klemmwalze umfassenden Bereichs, und
Fig. 3 eine Darstellung einer speziellen Flügelausbildung.

In den Figuren sind gleiche Teile mit den gleichen Bezugszeichen versehen.

In einem Ausscheidekopf 11 wird von einem nicht gezeigten Förderkanal transportiertes Fasermaterial aufgefangen. Vom Kopf 11 gelangt es in einen Speiseschacht 12. An dessen untern Ende befinden sich zwei miteinander eine Klemmlinie bildende Speisewalzen 13. Eine perforierte Wand trennt den Schacht 12 von einem Beruhigungsraum 14, der zu einem Abluftgehäuse 15 führt, das eine Luftaustrittsöffnung 16 besitzt.

Unmittelbar an die Speisewalzen 13 anschliessend ist eine Oeffnerwalze 17 vorgesehen. Ueber deren Mantelfläche 18 verteilt sind auf dieser nach aussen gerichtete Nadeln 19 angebracht. Ausserdem sind ein Umlenkelement 20 und ein Prallelement 21 vorgesehen. Das Umlenkelement 20 ist um eine Achse 22 schwenkbar und in verschiedenen Winkellagen einstellbar. Das Prallelement 21 wiederum ist zwischen den strichliert gezeichneten Positionen beliebig einstellbar. Von der Oeffnerwalze 17 wird das mittels der Nadeln 19 losgelöste Flockenmaterial in den Füll- oder Vorlageschacht 23 geschleudert. In diesem werden die Flocken zu einer Vorlage 24 gesammelt, und diese wird anschliessend durch nicht gezeigte, sich am untern Ende des Schachts 23 befindliche Mittel weiter befördert und gelangt schliesslich zu einem ebenfalls nicht gezeigten Einzugszylinder einer Karde.

Zusätzlich zu den Nadeln 19 befinden sich noch Flügel 25 auf dem zylindrischen Teil der Oeffnerwalze 17. Sie sind streifenförmig geformt und verlaufen parallel zu den Mantellinien der Mantelfläche 18 und damit senkrecht zur Zeichenebene.

Im Betrieb der in den Fig. 1 und 2 gezeigten Anordnung werden die in den Ausscheidekopf 11 eingeflogenen Faserflocken im Speiseschacht 12 gesammelt. Dies erfolgt mittels einer vom Kopf 11 über den Schacht 12 und durch den Raum 14 fliessenden Luftströmung, welche durch das Gehäuse 15 und die Oeffnung 16 wieder austritt. Das gesammelte Flockenmaterial 26 wird mittels der Speisewalzen 13 der Oeffnerwalze 17 zugeführt, welche im Betrieb dauernd in Richtung des Pfeils 27 um ihre Achse rotiert. Die Nadeln 19 reissen Fasermaterial in der Form von Watteflocken mit sich und schleudern es in den Füllschacht 23 hinein, in welchem es nach unten fällt und zur Vorlage 24 verdichtet wird.

Erfindungsgemäss sind zusätzlich zu den Nadeln 19 noch Flügel 25 vorgesehen. Diese sind als langgestreckte Streifen geformt, welche zu den Mantellinien des Zylinders der Walze 17 parallel sind und sich von dessen Mantelfläche 18 nach aussen erstrecken. In den in den Figuren gezeigten Beispielen sind sie bezüglich der durch den Pfeil 27 gezeigten Rotationsrichtung der Walze 17 nach hinten umgebogen. Im in den Fig. 1 und 2 gezeigten Beispiel bilden die Nadeln 19 Reihen, welche längs Mantellinien des zylindrischen Teils der Walze 17 verlaufen. Dabei befinden sich zwischen je zwei benachbarten Nadelreihen je ein Flügel 25. Jeder der streifenförmigen Flügel 25 erstreckt sich in seiner Längsrichtung in zu den Mantellinien paralleler Richtung über die ganze Länge der Walze 17. Die Höhe der Flügel 25 über der Mantelfläche 18 ist kleiner als die Höhe der Nadeln über der Mantelfläche 18.

Bei Ausführungsformen von Oeffnerwalzen, bei denen die Nadelreihen schräg zu den Mantellinien verlaufen, ist der Verlauf der Flügel 25, da diese parallel zu den Nadelreihen liegen, ebenfalls schräg in Bezug auf die Mantellinien. Um die erfindungsgemässen Vorteile zu erhalten, müssen die Flügel 25 nicht genau parallel zu den Mantellinien liegen. Sie sind aber vorteilhafterweise "im wesentlichen" parallel zu diesen.

Wie bereits eingangs erwähnt, bewirken die Flügel 25 eine bessere Mitnahme der Luft, sodass das Vorsehen der Flügel 25 eine Erhöhung des Luftdurchsatzes, welcher jedoch immer sehr bescheidene Werte einnimmt, und vor allem einen erhöhten Luftdruck im Füllschacht 23 zur Folge hat. Dadurch resultiert eine schwerere und gleichmässigere Vorlage 24, als dies ohne Flügel der Fall wäre. Der erhöhte Luftdruck und der grössere Luftdurchsatz bewirken eine gleichmässigere Verteilung des Fasermaterials, weil dieses kräftiger, und gegebenenfalls unter Ausführen von Querbewegungen, in die leeren Räume, die zwischen einzelnen Flocken anfänglich vorhanden sein können, hineinbewegt wird. Da zwischen den Speisewalzen 13 das durchgeführte Fasermaterial zusammengepresst wird und seitlich dieses Walzenpaares zwischen dessen Walzen 13 und dem Element 20 bzw. der Endkante 28 des gekrümmten Teils des Schachts 23 nur ein minimaler Zwischenraum vorhanden ist, so bewirken, wie ebenfalls eingangs erwähnt, bei gleicher Rotationsgeschwindigkeit der Walze 17 die Flügel 25 keine merkliche Zunahme der Geschwindigkeit der wegfliegenden Flocken, sondern nur eine Erhöhung des naturgemäss sehr bescheidenen Luftdurchsatzes durch die Vorlage 24.

Versuche haben ergeben, dass mit der erfindungsgemässen Anordnung eine schöne, gleichmässige Vorlage erhalten wird, deren Vorlagegewicht im Vergleich zu einer durch eine Oeffnerwalze ohne Flügel gebildeten Vorlage von 610 g/m auf 730 g/m anstieg, also um 20% grösser war.

Auch bezüglich der Gleichmässigkeit der erzeugten Vorlage 24 wurde eine eindeutige Verbesserung festgestellt: so war der Variationskoeffizient CVim bei einem, ohne Flügel 25 an der Oeffnerwalze 17 des Vorlageschachtes erzeugten Kardenbandes gleich 3,6 %, während der entsprechende Wert des mit Flügel 25 an der Oeffnerwalze 17 erzeugten Kardenbandes gleich 2,96 % war.

Je nach den vorliegenden Umständen kann die zusätzliche Verwendung der Einwirkorgane 20, 21 von Vorteil sein. Das Element 20 und das Organ 21 dienen vor allem zur Reduzierung der kinetischen Energie der Flocken und zur gleichmässigen Verteilung derselben. Die Verwendung jedes der Einwirkorgane 20, 21 für sich allein oder beide zusammen in Kombination mit vorliegender Erfindung ergibt daher eine zusätzliche Homogenisierung der Vorlage 24.

Im in den Figuren 1 und 2 gezeigten Beispiel sind die Flügel 25 bezüglich der durch den Pfeil 27 gezeigten Rotationsrichtung der Walze 17 über ihre ganze Breite nach hinten umgebogen. Das Umbiegen hat den Zweck, das Hängenbleiben von Fasern zu vermeiden. Durch die Verwendung solcher Flügel ergibt sich der weitere Vorteil, dass im Vorlageschacht 23 die Verwirblung der Flocken kleiner wird, was sich ebenfalls positiv auf die Gleichmässigkeit der Vorlage auswirkt. In einer andern, nicht gezeigten Ausführungsform haben sie die Form von ebenen Streifen, die auf der Mantelfläche 18 sogar senkrecht stehen können. In einer noch weitern Ausführungsform sind sie nur an ihrem von der Mantelfläche entfernten, sich in der Längsrichtung des Flügels erstreckenden Flügelteil nach hinten umgebogen.

In Fig. 3 ist ein solches Beispiel gezeigt. Der Flügel 25 besitzt ein dem Mantel 18 zugewandtes, streifenförmiges Teilstück 33, das eben ausgebildet ist. Jedoch ist ein von der Mantelfläche 18 abgekehrter, streifenförmiger Flügelteil 29, dessen eine Längsseite von einer freien Kante 30 begrenzt ist, umgebogen. Er weist eine Umbiegung auf, bei welcher am Ort der freien Kante 30 die senkrecht zur letztern am Flügelteil 29 anliegenden Tangenten 31 mit den Tangenten zusammenfallen, welche an diesem Ort an der von der Kante 30 bei ihrer Rotation beschriebenen Zylinderfläche 32 anliegen.

Es werden im allgemeinen gute Resultate erzielt, wenn die Höhe der Flügel sich über der Mantelfläche in einem Bereich befindet, der zwischen der Hälfte und zwei Dritteln der Höhe der Nadeln liegt.

Es hat sich als günstig erwiesen, die Flügel 25 aus festem Material herzustellen.

## Patentansprüche

1. Anordnung zum Beliefern einer Faserverarbeitungsmaschine, z.B. einer Karde, mit faserigem Flokkenmaterial, mit einer Speiseeinrichtung mit zwei zusammen eine Klemmlinie bildenden Klemmwalzen, die zum Zuführen des Flockenmaterials zu einer rotierbaren, kreiszylinderförmigen Oeffnerwalze dienen, welche über deren Mantelfläche verteilte, von der letzteren nach aussen gerichtete Nadeln aufweist und welche sich am Eingang eines zur Verarbeitungsmaschine führenden Füllschachtes befindet, dadurch gekennzeichnet, dass zwischen den Nadeln (19), auf der Mantelfläche (18), im wesentlichen parallel zu deren Mantellinien angeordnete, streifenförmige Flügel (25) vorgesehen sind, welche längs einer ihrer Längsseiten mit der zylindrischen Oberfläche der Oeffnerwalze (17) fest sind und sich von dieser nach aussen erstrecken, wobei die Höhe der Flügel (25) über der Mantelfläche (18) kleiner ist als die Höhe der Nadeln (19) über der Mantelfläche (18).

2. Anordnung nach Anspruch 1, dadurch gekennzeichnet, dass ein Einwirkorgan (20,21) vorgesehen ist, welches sich im Bereich des von der Oeffnerwalze (17) wegliegenden Fasermaterials befindet und zum Ablenken der Flugrichtung und zum Reduzieren der Fluggeschwindigkeit desselben dient.

3. Anordnung nach Anspruch 1, dadurch gekennzeichnet, dass die Flügel (25) mindestens in einem von der Mantelfläche (18) entfernten, sich in der Längsrichtung der Flügel (25) erstreckenden, streifenförmigen Flügelteil (29) bezüglich der Rotationsrichtung (27) der Walze (17) nach hinten umgebogen sind.

4. Anordnung nach Anspruch 1, dadurch gekennzeichnet, dass die Nadeln (19) in längs den Mantellinien der Mantelfläche (18) verlaufenden, parallelen Reihen und die Flügel (25) abwechslungsweise zwischen diesen Reihen angeordnet sind.

5. Anordnung nach Anspruch 1, dadurch gekennzeichnet, dass die Flügel (25) aus einem festen Material hergestellt sind.

6. Anordnung nach Anspruch 1, dadurch gekennzeichnet, dass die Flügel (25) als ebene Elemente ausgebildet sind.

7. Anordnung nach Anspruch 1, dadurch gekennzeichnet, dass die Höhe der Flügel (25) zwischen der Hälfte und zwei Dritteln der Höhe der Nadeln (19) liegt.

8. Anordnung nach Anspruch 3, dadurch gekennzeichnet, dass am Ort der freien Endkante (30) des von der Mantelfläche entfernten, streifenförmigen Flügelteils (29) die senkrecht zu dieser Endkante (30) an diesem Flügelteil (29) anliegenden Tangenten (31) mit den Tangenten zusammenfallen, welche an diesem Ort an der bei der Rotation der Oeffnerwalze (17) von der freien Endkante (30) beschriebenen Zylinderfläche (32) anliegen.

## Claims

1. Arrangement for supplying a fibre processing machine, for example a card, with fibre flock material, comprising a feed device with two nip rollers together forming a nip line and serving to feed flock material to a rotatable cylindrical opening roller which has needles distributed over its outer surface and extending outwardly therefrom and which is located at the entrance to a feed chute leading to the processing machine, characterised in that strip-like vanes (25) are provided between the needles (19) on the surface (18), arranged substantially parallel to the generatrices thereof, which vanes are fixedly secured to the cylindrical surface of the opening roller (17) along one of their longitudinal sides and extend outwardly therefrom, the height of the vanes (25) from the outer surface (18) being less than the height of the needles (19) from the outer surface (18).

2. Arrangement according to claim 1, characterised in that an operating element (20, 21) is provided, which is located in the region of the fibre material leaving the opening roller (17), and serves to deflect the direction of flow and to reduce the speed of flow of the fibre material.

3. Arrangement according to claim 1, characterised in that the vanes (25) are curved backwardly with respect to the direction of rotation (27) of the roller (17) at least in a strip-like vane portion (29) remote from the outer surface (18) and extending in the longitudinal direction of the vanes (25).

4. Arrangement according to claim 1, characterised in that the needles (19) are arranged in parallel rows extending along the generatrices of the outer surface (18) and the vanes (25) are arranged alternately between these rows.

5. Arrangement according to claim 1, characterised in that the vanes (25) are made of a rigid material.

6. Arrangement according to claim 1, characterised in that the vanes (25) are formed as plane elements.

7. Arrangement according to claim 1, characterised in that the height of the vanes (25) is between one-half and two-thirds of the height of the needles (19).

8. Arrangement according to claim 3, characterised in that at the location of the free end edge (30) of the strip-like vane portion (29) remote from the outer surface, the tangents (31) to this vane portion (29) normal to the end edge (30) coincide with the tangents at the same location ot the cylindrical surface (32) described by the free end edge (30) during the rotation of the opening roller (17).

## Revendications

1. Arrangement pour alimenter une machine de traitement de fibres, comme par exemple une carde, avec de la matière fibreuse en flocons, possédant un agencement d'alimentation avec deux rouleaux de pincement formant ensemble une ligne de pincement, qui servent à amener la matière fibreuse vers un rouleau ouvreur de forme cylindrique, rotatif, possédant, réparties sur sa surface d'enveloppe, des aiguilles dirigées vers l'extérieur de cette surface et qui est disposé à l'entrée d'un silo d'alimentation débouchant vers la machine de traitement de fibres, caractérisé par le fait que des ailettes (25) en forme de bandelettes sont prévues entre les aiguilles (19), disposées sur la surface d'enveloppe (18) et essentiellement parallèles aux génératrices de celle-ci, ailettes qui, par un de leurs côtés longitudinaux, sont fixées avec la surface cylindrique du rouleau ouvreur (17) et qui s'étendent vers l'extérieur de ce rouleau, et où la hauteur des ailettes (25) dépassant la surface d'enveloppe (18) est plus petite que la hauteur des aiguilles (19) dépassant la surface d'enveloppe (18).

2. Arrangement selon revendication 1, caractérisé par le fait qu'un organe d'influence (20, 21) est prévu, situé dans la zone d'envol de la matière fibreuse dégagée par le rouleau (17), et qui sert à dévier la direction de vol et à réduire la vitesse de vol de cette matière fibreuse.

3. Arrangement selon revendication 1, caractérisé par le fait que les ailettes (25) sont courbées vers l'arrière par rapport au sens de rotation (27) du rouleau (17) au moins dans une partie d'ailette (29) en forme de bandelette, s'étendant dans le sens longitudinal des ailettes (25) et éloignée de la surface d'enveloppe (18).

4. Arrangement selon revendication 1, caractérisé par le fait que les aiguilles (19) sont disposées en rangées parallèles, s'étendant le long des génératrices de la surface d'enveloppe (18), et que les ailettes (25) sont disposées en alternance entre ces rangées.

5. Arrangement selon revendication 1, caractérisé par le fait que les ailettes (25) sont fabriquées avec un matériau solide.

6. Arrangement selon revendication 1, caractérisé par le fait que les ailettes (25) sont formées comme des éléments plans.

7. Arangement selon revendication 1, caractérisé par le fait que la hauteur des ailettes (25) se situe entre la moitié et les deux tiers de la hauteur des aiguilles (19).

8. Arrangement selon revendication 3, caractérisé par le fait que, aux endroits des arètes terminales (30) des parties d'ailette (29) en forme de bandelettes, éloignées de la surface d'enveloppe, les tangentes (31) à ces parties d'ailette (29), perpendiculaires aux arètes terminales (30), coïncident avec les tangentes (32) décrites par les arètes terminales libres (30), lors de la rotation du rouleau ouvreur (17).
